# EUROPÄISCHE PATENTANMELDUNG

(11) **EP 0 426 932 A1**
(43) Veröffentlichungstag der Anmeldung: **15.05.1991**
(21) Anmeldenummer: 90100564.5
(22) Anmeldetag: 12.01.1990
(51) Int. Cl.: B43K 9/00

(54) **Verschlusskappe für Schreib- oder ähnliche Geräte**

(30) Priorität: 26.10.1989 DE 3935681
(71) Anmelder: A.W. Faber - Castell GmbH & Co., D-90547 Stein (DE)
(72) Erfinder: Leuthold Werner, D-8540 Schwabach (DE)

(57) **Zusammenfassung**

Eine Verschlußkappe für Schreib- oder ähnliche Geräte, die zum Abdichten einer Schreibspitze (4) dient, mit der viskose Substanzen aufgetragen werden können und die so beschaffen ist, daß in Richtung ihrer Längsachse auch dann Luft durchdringen kann, wenn die Kappe in die Luftröhre eines Lebewesens gelangt. Dazu ist eine Dichthaube (5) vorgesehen, mit der die Schreibspitze abdichtbar ist und die an Tragarmen (9) befestigt ist, welche eine Verbindung zu dem Gehäuse des Schreibgerätes herstellen. Eine Verschlußkappe dieser Art wird besonders dann verwendet, wenn ihre äußeren Abmessungen so klein sind, daß sie in die Luftröhre insbesondere von Kindern gelangen kann.

## Beschreibung

Die Erfindung betrifft eine Verschlußkappe für Schreib- oder ähnliche Geräte mit einem Innenraum zur Aufnahme einer Schreibspitze zum Auftragen von viskosen Substanzen, der an der Einstecköffnung eine Ringfläche aufweist, die dichtend an die Fassung der Schreibspitze anlegbar ist.

Nach der DE-PS 37 28 896 ist eine Verschlußkappe bekannt, deren Luftkanal innerhalb der Außenwand des Schaftes angeordnet ist und die somit von einer Abdeckung nach außen abgeschlossen ist. Die Austrittsöffnungen des an beiden Enden offenen Luftkanals münden in eine Freisparung, die an einer oder beiden Seiten des Schaftes der Verschlußkappe angeordnet ist.

Diese Verschlußkappe weist einen Luftkanal auf, mit einem Querschnitt, der entweder durch die Wanddicke begrenzt ist oder der so beschaffen ist, daß die Außenabmessung der Kappe im Durchmesser vergrößert wird. Offensichtlich ist dies nicht unbegrenzt möglich, da insbesondere bei Farbstiftetuis die Größe der herkömmlichen Verpackungseinheit - bei gleicher Stiftzahl - nicht eingehalten werden könnte.

Andererseits ist jedoch ein möglichst großer Querschnitt des Luftkanals erwünscht, um eine Erstickungsgefahr erst gar nicht aufkommen zu lassen, falls die Kappe versehentlich in den Hals bzw. in die Luftröhre gelangt.

Eine weitere Verschlußkappe mit Luftkanälen die in Axialrichtung verlaufen ist in der GB-21 74 374 beschrieben. Auf der Außenseite des Schaftes befinden sich mehrere Rippen mit schmalen Nuten dazwischen, die ein Durchströmen von Luft in axialer Richtung und zur Einstecköffnung der Kappe hin, radial zum Innenraum gestatten. Bei dieser Ausführung ist das Risiko, daß die Luftdurchlässe der Kappe, insbesondere im Bereich der axial verlaufenden Nuten, innerhalb des Halses oder der Luftröhre, luftdicht verschlossen werden, nicht auszuschließen.

Der Erfindung liegt deshalb die Aufgabe zugrunde, eine Verschlußkappe zu schaffen, die einen Luftdurchlaß in Richtung ihrer Längsachse sicherstellt, auch wenn sie von der Luftröhre umschlossen ist. Größe und Form des Querschnitts von Verschlußkappe und Schreibgerätegehäuse sollen dabei keine wesentlichen Abweichungen voneinander aufweisen.

Diese Aufgabe wird in vorteilhafter Weise mit den kennzeichnenden Merkmalen des Anspruchs 1 gelöst. Durch die vorgeschlagenen Ausbildung der Verschlußkappe läßt sich eine räumliche Trennung des Dichtelementes und des Befestigungselementes erreichen, wobei gleichzeitig ein nahezu optimaler Luftdurchlaß in Richtung der Längsachse gewährleistet ist.

Durch die Verwendung eines Kupplungselementes, das vorteilhafterweise als Ring mit einem Schlitz oder durch Klammern an zwei diametral gegenüberliegenden Tragarmen gebildet wird, läßt sich die Verschlußkappe auf dem Schreibgerät gut führen, so daß vor dem Einstecken der Spitze in die Dichthaube diese beiden Teile zueinander axial lageorientiert sind. Der Benutzer kann auf diese Weise leicht eine Beschädigung der Auftragspitze vermeiden. Durch die Ausbildung des Kupplungselementes als Ring oder durch gegenüberliegende Klammern ist das Kupplungselement im wesentlichen toleranzunabhängig von der Führungsfläche auf dem Schreibgerät. Zusätzlich tritt eine Erleichterung beim Aufstecken der Verschlußkappe auf das Schreibgerät auf, wenn der Längenabstand des Kupplungselementes zu der Dichthaube in Relation zu dem Anfang der Führungsflächen auf dem Gehäuse und zu der Schreibspitze gemäß den kennzeichnenden Merkmalen des Anspruchs 4 gewählt wird. Die Schreibspitze tritt erst dann in die vorzugsweise konische Einstecköffnung der Dichthaube ein, wenn sie durch das Kupplungselement in die richtige Lage geführt worden ist. Der Benutzer hat dabei die Möglichkeit, das Einfädeln zu beobachten und hat es in der Hand, Beschädigungen der Schreibspitze zu vermeiden.

Die Befestigung der Dichthaube im Bereich ihres Bodens, mittels eines Steges an den Tragarmen nach Anspruch 5 gewährleistet einen Luftdurchlaß entlang der Mantellinie der im Durchmesser relativ kleinen Dichthaube, wobei bei der Anordnung von zwei gegenüberliegenden Tragarmen auch ein relativ weiter Luftdurchlaß erreicht werden kann. Ein zusätzlicher Vorteil läßt sich erreichen, wenn entsprechend den Merkmalen des Anspruchs 6 die Tragarme zu beiden Seiten der Stege weitergeführt sind, wodurch ein Hebelarm entsteht, der ein leichteres Abziehen der Verschlußkappe gestattet, weil beim Zusammendrücken der Tragarme an ihren gegenüberliegenden Ende die Klammern sich von der Führungsfläche lösen. Das Aufstecken der Verschlußkappe kann zusätzlich noch erleichtert werden, wenn das vordere Ende der Verschlußkappe das durch die Tragarme gebildet wird mit einem Ring verbunden ist, der eine gute Griffläche bildet. Gleichzeitig wird damit eine eventuell bestehende Verletzungsgefahr am Ende der Tragarme ausgeschlossen.

Ausführungsbeispiele der Erfindung sind in der Zeichnung dargestellt und werden im Folgenden näher beschrieben.

Es zeigen
Figur 1 einen Längsschnitt durch die Verschlußkappe und eine Teilansicht des Schreibgerätes,
Figur 2 einen Längsschnitt durch ein weiteres Ausführungsbeispiel der Verschlußkappe und
Figur 3 eine perspektivische Darstellung einer gegenüber der Ausführung nach Figur 2 geänderten Verschlußkappe.

In der Figur 1 ist eine Verschlußkappe dargestellt, die zur Aufnahme eines herkömmlichen Schreibgerätes dient, das üblicherweise aus einem Gehäuse (1) besteht, das gegebenenfalls gleichzeitig eine vordere Führungsfläche 2 bildet und bei dem eine Schreibspitze 4 in einer Fassung 3 aufgenommen ist. Zum Abdichten der Schreibspitze 4 ist es vorteilhaft, den Raum der die Schreibspitze 4 unmittelbar umgibt, möglichst klein zu halten, um ein Austreten von Feuchtigkeit aus dem Inneren des Schreibgerätes zu minimieren. Dazu dient eine in ihren Abmessungen relativ kleine Dichthaube 5, die durch ein Bodenteil 6 abgeschlossen ist und am gegenüberliegenden Ende eine konische Einstecköffnung 7 aufweist (Figur 2). Am Bodenteil 6 der Dichthaube 5 ist ein Steg 8 angeformt, der in einen, parallel zur Längsachse des Schreibgerätes verlaufenden Tragarm 9 übergeht, der an seinem Ende eine Kupplungselement 11 aufweist, das als Rings ausgebildet ist.

Bei dem Ausführungsbeispiel nach der Figur 2 handelt es sich um eine Verschlußkappe, die eine mögliche Abwandlung gegenüber dem Beispiel nach der Figur 1 darstellt. Das Kupplungselement 11 ist in diesem Fall nicht ringförmig, sondern in Form von Klammern 12 ausgebildet und die Tragarme 9 bilden zweiarmige Hebel, die an dem den Klammern 12 gegenüberliegenden Ende mit einem Ring 13 verbunden sind. Bei dieser Ausführungsform ist es möglich, die Verschlußkappe besonders leicht von dem Schreibgerät abzuziehen, wenn ein Druck auf den vorderen Teil der Tragarme 9 ausgeübt wird, wobei sich der schmale Ring 13 leicht deformiert. Dies hat zur Folge, daß die Klammern 12 die Führungsfläche 2 weniger kraftschlüssig umgreifen.

Die Verschlußkappe nach Figur 3 stimmt im Wesentlichen mit der nach Figur 2 überein, jedoch mit dem Unterschied, daß an dem vorderen Ende der Tragarme 9 kein Ring 13 angeformt ist. Sämtliche Ausführungsformen der vorbeschriebenen Verschlußkappen sind so beschaffen, daß sie bei einem unerwünschten Eindringen in die Luftröhre einen im Verhältnis zu den vorgegebenen Außendurchmesser des Schreibgerätes großdimensionierten Luftdurchlaß gewährleisten, der selbst bei einem Anschwellen von Gewebeteilen, wie dies durch Schockeinwirkung leicht möglich ist, nicht vollständig verschlossen werden kann.

### Bezugszeichen

1. Gehäuse
2. Führungsfläche
3 Fassung
4 Schreibspitze
5 Dichthaube
6 Boden
7 Einstecköffnung
7.1 Stirnseite
8 Steg
9 Tragarm
10 Schlitz
11 Kupplungselement
11.1 Vorderkante
12 Klammer
13 Ring

## Patentansprüche

1. Verschlußkappe für Schreib- oder ähnliche Geräte mit einem Innenraum zur Aufnahme einer Schreibspitze zum Auftragen von viskosen Substanzen, der an der Einstecköffnung eine Ringfläche aufweist, die dichtend an die Fassung der Schreibspitze anlegbar ist,
**dadurch gekennzeichnet, daß**
der Innenraum zur Aufnahme der Schreibspitze(4) eine Dichthaube (5) bildet, die an einem Ende eines Tragarmes (9) befestigt ist, der an seinem anderen Ende ein Kupplungselement (11) trägt, das auf eine Führungsfläche (2) des Schreibgerätes aufsetzbar ist.

2. Verschlußkappe nach Anspruch 1,
**dadurch gekennzeichnet, daß**
das Kupplungselement (11) ringförmig mit einem Schlitz (10) ausgebildet ist.

3. Verschlußkappe nach den Ansprüchen 1 bis 2,
**dadurch gekennzeichnet, daß**
die Dichthaube (5) an zwei diametral gegenüberliegenden Tragarmen (9) befestigt ist, wobei an den freien Enden Klammern (12) ausgebildet sind, welche die Führungsfläche (2) des Schreibgerätes umgreifen.

4. Verschlußkappe nach den Ansprüchen 1 bis 3,
**dadurch gekennzeichnet, daß**
der Abstand der Vorderkante (11.1) des Kupplungselementes (11) zu der Stirnseite (7.1) der Dichthaube (5) größer ist als der Abstand der Schreibspitze (4) zu den Anfang der Führungsfläche (2).

5. Vorrichtung nach den Ansprüchen 1 bis 4,
**dadurch gekennzeichnet, daß**
die Dichthaube (5) mittels eines Steges (8), der im Bereich des Bodens (6) angeformt ist, mit dem Tragarm (9) verbunden ist.

6. Vorrichtung nach den Ansprüchen 3 bis 5,
**dadurch gekennzeichnet, daß**
die Tragarme (9) sich in Längsrichtung zu beiden Seiten der Stege (8) erstrecken.

7. Vorrichtung nach Anspruch 6,
**dadurch gekennzeichnet, daß**
die Tragarme (9) an der dem Kupplungselement (11) gegenüberliegenden Seite mit einem Ring (13) verbunden sind.
